# EUROPÄISCHE PATENTSCHRIFT

(11) **EP 0 322 636 B1**
(45) Veröffentlichungstag und Bekanntmachung des Hinweises auf die Patenterteilung: **29.01.1992**
(21) Anmeldenummer: 88120864.9
(22) Anmeldetag: 14.12.1988
(51) Int. Cl.: D01H 13/16, D01H 13/18, B65H 63/02

(54) **Stoppvorrichtung für ein Faserband an einer Textilmaschine**
Stopping device for a sliver in a textile machine
Dispositif d'arrêt pour un ruban de fibres d'une machine textile

(30) Priorität: 24.12.1987 DE 3744207
(43) Veröffentlichungstag der Anmeldung: 05.07.1989
(73) Patentinhaber: MASCHINENFABRIK RIETER AG, CH-8406 Winterthur (CH)
(72) Erfinder: Meyer, Urs, CH-8172 Niederglatt (CH)

(56) Entgegenhaltungen:
- EP-A- 0 036 066
- EP-A- 0 210 636
- DE-A- 2 832 753
- DE-A- 3 526 309
- DE-A- 3 606 609

## Beschreibung

Die Erfindung betrifft eine Stopvorrichtung für ein Faserband an einer Textilmaschine, insbesondere einer Spinnmaschine, nach dem Oberbegriff des Anspruches 1. Die Erfindung betrifft ebenfalls einen Energiespeicher.

Als eines der vielen Beispiele für eine Stoppvorrichtung für Faserband, bei einer Ringspinnmaschine Luntenstoppvorrichtung genannt, sei die US-PS 4,683,712 erwähnt. Hier wird eine Druckfeder in ihrer gespannten Stellung durch einen Riegel gehalten, wobei dieser durch einen Elektromagneten entriegelt wird, wodurch die Feder ein bewegbares Klemmglied zwecks Klemmung der Lunte aufwärts gegen eine ortsfeste Klemmfläche drückt. Es leuchtet ein, dass ein solcher Elektromagnet wegen der Ueberwindung der Verriegelungskräfte eine hohe Stromstärke benötigt. Um eine Ueber lastung der Energiequelle bei einem gleichzeitigen Auslösen von einer Mehrzahl von Luntenstoppvorrichtungen zu vermeiden, wird in der o.g. Schrift jeweils pro Luntentstoppvorrichtung ein Kondensator als Energiespeicher vorgeschlagen. Für die Lade- und Speicherschaltung ist aber ein hoher schaltungstechnischer Aufwand notwendig.

Die DE-OS 3606609, deren Aufgabe es ist, eine Auslösung im Bedarfsfall mit Sicherheit zu gewährleisten, beinhaltet eine Luntenstoppvorrichtung, wobei durch die elektromagnetische Auslösung die Lunte gegen eine nicht angetriebene Vorverzugswalze eines Streckwerkes geklemmt und gleichzeitig ein Keil zwischen das Vorverzugswalzenpaar getrieben wird. Zur Auslösung wird ein bewegbarer Permanentmagnet von einem ortsfesten Elektromagneten umschlossen, welcher "die Haltekraft des Permanentmagneten so weit schwächt," dass der Permanentmagnet sich nicht mehr halten kann. Mit anderen Worten wird das magnetische Feld des Permanentmagneten in Richtung Umpolung abgeschwächt. Der Permanentmagnet muss ständig die Spannkraft einer Feder überwinden, welche das Gewicht der Verbindungsstangen zu dem Keil aufwärts drücken und zudem den Keil zwischen die Vorverzugswalzen treiben soll, so dass dieser Permanentmagnet verhältnissmässig gross ausgelegt werden muss. Die ihn umschliessende Spule wird nochmals voluminöser, so dass ein solcher Auslöser für den praktischen Einsatz schon aus Kostengründen ausser Betracht fällt. Ein Indiz dafür, wie schwierig die Realisierung dieser angeblich sicheren Auslösung tatsächlich ist, geht aus der nachträglich publizierten Schrift "Zinser Novum 8" hervor, in welcher beschrieben ist, dass eine Luntenstoppvorrichtung ganz konventionell mittels eines Hubmagneten und mittels einer dadurch freigegebenen Zugstange ausgelöst wird.

Es ist Aufgabe der vorliegenden Erfindung, eine Stoppvorrichtung für ein Faserband bzw. eine Lunte vorzuschlagen, die durch eine extrem niedrige Stromstärke ausgelöst werden kann, und die eine kleine Dimensionierung der Magneten gewährleisten soll. Ausserdem soll der Schaltungsaufwand wesentlich kleiner sein. Diese Aufgabe wird gelöst durch die Merkmale des Kennzeichens im Anspruch 1.

Ein typischer, effektiver Wert für die benötigte Energie zum Auslösen lediglich einer Verriegelung mittels Hubmagneten einer Stoppvorrichtung liegt bei 0,2 Ws (Wattsekunden). Der Permanentmagnet der erfindungsgemässen Stoppvorrichtung wird in Anlehnung der bei Fehlerstromschutzschaltern angewandten Prinzipien nicht umgepolt, bzw. dessen Magnetfeld nicht abgeschwächt, sondern mit intaktem Magnetfeld abgestossen und es werden keine Eisenkerne im Elektromagneten verschoben. Messungen haben ergeben, dass eine Energiemenge für die Abstossung von weniger als 0,02 Ws ausreicht. Dementsprechend klein kann der Elektromagnet gestaltet werden. Durch die Herabsetzung des Strombedarfes der einzelnen Stoppvorrichtungen ist es nunmehr möglich, alle Stoppvorrichtungen ohne Gefahr einer Ueberlastung der Energiequelle direkt von einer einzelnen Speiseleitung zu speisen, ohne Zuhilfenahme von Kondensatoren pro Spinnstelle. Bei einer gleichzeitigen Auslösung von 1000 Luntenstoppvorrichtungen braucht man nämlich 10 A bei einer Speisespannung von 48 V. Auch besondere Verzögerungsvorrichtungen für eine zeitliche gestaffelte Auslösung, wie bspw. in der DE-OS 3526305 beschrieben, sind nicht notwendig, so dass der Schaltungsaufwand sehr geringt ist. Da gemäss Anspruch 1 der Permanentmagnet lediglich das Gewicht des beweglichen Teiles halten muss, kann das gesamte Magnetsystem klein gestaltet werden. Da die Klemmung der Lunten durch die Schwerkraft bewerkstelligt wird, ist eine Feder für diesen Zweck entbehrlich. Weitere vorteilhafte Ausführungen gehen aus den Unteransprüchen hervor.

Die Erfindung wird nachfolgend anhand von Ausführungsbeispielen an einer Ringspinnmaschine unter Bezugnahme auf die Zeichnung näher erläutert. Es zeigen schematisch:

- Fig. 1: eine Luntenstoppvorrichtung in der Betriebsstellung,
- Fig. 2: eine Vorrichtung der Fig. 1 in der Klemmstellung,
- Fig. 3: das Zusammenwirken des aus der Vorrichtung der Fig. 1 herausgelösten Permanentmagneten und des Elektromagneten in der Betriebsstellung,
- Fig. 4: das Zusammenwirken des Permanentmagneten und des Elektromagneten zum Zeitpunkt des Beginns der Trennung,
- Fig. 5: den Permanentmagneten und den Elektromagneten der Fig. 3, 4 nach der Trennung,
- Fig. 6: ein Blockschaltbild einer anderen Ausführungsvariante des elektromagnetischen Teiles der Vorrichtung nach Fig. 1, 2,
- Fig. 7: eine perspektivische Darstellung einer weiteren Ausführungsvariante des elektromagnetischen Teiles der Vorrichtung nach Fig. 1, 2 und
- Fig. 8: ein anderes Blockschaltbild nach Fig. 6.

Fig. 1 zeigt eine Luntenstoppvorrichtung 10, welche vor einem Streckwerk 11 angeordnet ist. Die Luntenstoppvorrichtung 10 sowie das Streckwerk 11 gehören zu einer Spinnstelle einer Ringspinnmaschine (nicht gezeigt) oder einer anderen Spinnmaschine mit über ein Streckwerk gespeisten Spinnstellen, z.B. einem Flyer oder einer Falschdrall-Spinnmaschine. Das von einer Vorgarnspule oder einer Kanne (nicht gezeigt) über entsprechende Führungen (ebenfalls nicht gezeigt) kommende Faserband 12, hier Vorgarn oder Lunte genannt, gleitet über eine Führungsfläche 13 der Luntenstoppvorrichtung 10 und wird an einer Führungswalze 14 umgelenkt, bevor es in das Streckwerk 11 hineinläuft. Der Transport der Lunte 12 erfolgt aufgrund der Drehung der Vorverzugswalzen 15, 16 des Streckwerkes 11. Danach wird die Lunte 12 durch die umlaufenden Riemchen 17, 18 im Hauptverzugsfeld des Streckwerkes weitergestreckt und anschliessend (nicht gezeigt) zu einem Garn gesponnen. Die Luntenstoppvorrichtung 10 hat einen ortsfesten Teil, einen Träger 19, an dem ein beweglicher Teil, ein Klemmhebel 20, mittels einer Schwenkachse 21 schwenkbar gelagert ist. Die Lunte 12 läuft in der Betriebsstellung zwischen einer ortsfesten Führungsfläche 13 und der Klemmfläche 22 des Klemmhebels 20, wobei die Klemmfläche 22 in der Betriebsstellung einen Abstand von der Führungsfläche 13 aufweist, so dass die Bewegung der Lunte 12 zwischen diesen beiden Flächen 13, 22 nicht beeinträchtigt wird.

Der Klemmhebel 20 ist mit drei Armen versehen, nämlich einem ersten, in der Betriebsstellung etwa horizontal verlaufenden Arm 23, der mittels eines an diesem angebrachten Permanentmagneten 24 an einem magnetisierbaren Jochteil 25 eines am Träger 19 befestigten Elektromagneten 26 haftet; einem zweiten, dem ersten Arm 23 abgewandten Arm 27, der die Klemmfläche 22 aufweist, sowie einem dritten aufwärtsgerichteten Arm 28, welcher eine Signalflagge 29 in der Betriebsstellung tragen kann. In der Betriebsstellung ist die Signalflagge 29 vorzugsweise durch andere Strukturteile (nicht gezeigt) vor der Bedienung (ob menschliche oder automatische ― Roboter ―) versteckt. Nach der Auslösung der Luntenstoppvorrichtung 10, d.h. nach der Trennung der Magnete 24, 26, fällt der Klemmhebel 20 unter den Einfluss der Schwerkraft in die Klemmstellung (Fig. 2). In dieser Stellung wird die Lunte 12 zwischen der Führungsfläche 13 und der Klemmfläche 22 festgeklemmt und reisst aufgrund des Zuges der Vorverzugswalzen 15, 16. In der Klemmstellung schwenkt die Signalflagge 29 nach vorne, in eine Lage, in der sie von der Bedienperson bzw. von einem Roboter zur Erkennung einer Störung leicht gesehen werden kann.

Durch die Wahl und somit durch das Gewicht des Materiales des Hebels 20, durch die Massenverteilung innerhalb des Hebels (Position des Schwerpunktes bezüglich der Schwenkachse 21) und durch den Bewegungsbereich des Hebels (Länge des Armes 23, Winkelbereich) zwischen der Betriebs- und der Klemmstellung ist die Klemmkraft auf die Lunte 12 veränderbar.

Das die Magnete 24, 26 aufweisende Magnetsystem ist in den Figuren 3, 4 und 5 dargestellt, wobei die magnetischen Flusslinien des Permanentmagneten 24 in der Betriebsstellung ausschliesslich durch einen aus Weicheisen oder ähnlichem Material hoher Permeabilität gebildeten Magnetkreis verlaufen, so dass bereits bei einem sehr kleinen Permanentmagneten und einem entsprechend kleinen Elektromagneten eine hohe Haltekraft erzeugt werden kann. Der Elektromagnet 26, der auf dem Träger 19 montiert ist, weist einen C-förmigen Kern aus Weicheisen auf, um den eine Stromwicklung 30 gewickelt ist. Der Kern ist beidseits mit zwei magnetisierbaren, das Jochteil bildenden Schenkeln 25 verbunden. Die beiden Schenkel 25 haben jeweilige Stirnflächen 32, an denen in der Betriebsstellung nach Fig. 3 alle Stirnflächen 33 zweier Polstücke 34 des Permanentmagneten 24 nur aufgrund der Magnetisierung durch den Permanentmagneten 24 anhaften, denn die Wicklung 30 führt noch keinen Strom. Die magnetischen Flusslinien des Permanentmagneten 24 in dieser Betriebsstellung, bei der der Elektromagnet 26 unerregt ist, sind in Fig. 3 durch den Pfad 39 schematisch gezeigt. Hier bildet z.B. das linke Polstück 34 einen Nordpol, das rechte Polstück 34 einen Südpol und die magnetischen Flusslinien führen nur durch Eisenteile, so dass die Haltekraft bzw. Haftkraft verhältnismässig hoch ist.

Fig. 4 zeigt dasselbe Magnetsystem nunmehr unter der Einwirkung eines Stromes, der die Wicklung 30 des Elektromagneten 26 durchfliesst. Dieser Strom erzeugt seinerseits ein magnetisches Feld (Pfad 36), welches dem des Permanentmagneten 24 derart im Verhältnis zu steht, dass die Schenkel 25 des Elektromagneten 26 gleich gepolt, wie die Polstücke 34 des Permanentmag neten 24 gepolt werden. Die Flusslinien des Permanentmagneten 24 werden von dem Pfad 39 auf den Pfad 37 weggedrängt. Die Trennflächen 33, 32 werden demzufolge nicht mehr von magnetischen Flusslinien durchdrungen, die vom Permanentmagneten 24 herrührende Haltekraft verschwindet und die Magnete 24, 26 trennen sich sowohl unter dem Einfluss der Schwerkraft als auch unter der Abweisungskraft bzw. der gegenseitigen Abstossung der gleichgepolten Trennflächen 32, 33.

Fig. 5 zeigt die Magnete 24, 26 in der abgefallenen bzw. getrennten Stellung. Der Abstand zwischen den Polstücken 34 und den Schenkeln 25 ist so gross, dass die magnetischen Flusslinien des Permanentmagneten 24 nunmehr teilweise durch die Luft (gemäss dem Pfad 38) fliessen. Es kann daher keine Haltekraft zwischen dem Kern des Elektromagnets und dem Permanentmagnet erzeugt werden. Das Magnetsystem bleibt somit auch ohne Stromfluss in der Wicklung 30 in der abgefallenen Klemmstellung. Die Aufrechterhaltung des Stromflusses in der Wicklung 30 ist deshalb nicht erforderlich. Das Schliessen des Magnetsystemes, d.h. die Wiederherstellung der Haftung der Magneten 24, 26 muss durch eine äussere Krafteinwirkung, zur Reduzierung des Abstandes zwischen dem Kern und dem Permanentmagnet z.B durch eine Bedienperson oder einen Bedienroboter erfolgen. Dabei sollte die Wicklung 30 stromlos gehalten werden (oder gegebenenfalls so erregt werden, dass sie den Permanentmagnet anzieht). Sobald der bewegliche Teil, d.h. der Klemmhebel 20, in der geschlossenen Stellung (Betriebsstellung) am Elektromagneten 26 wieder anliegt, stellt sich der Flusslinienverlauf von Fig. 3 wieder ein und die Haltekraft zwischen den Magneten 24, 26 ist wieder in vollem Umfang vorhanden.

Wenn der Bedarf bestehen sollte, die Energiequelle zu entlasten oder die Speisespannung auf herabzusetzen, z.B. auf 24 V, wird auf Fig. 6 verwiesen. Sie zeigt im wesentlichen einen Kondensator 40, ein schaltbares Element, z.B. einen Transistor 41, einen Ladewiderstand 42 und eine Ansteuerschaltung 43. Der Permanentmagnet 24 haftet unter dem Einfluss des Eigenfeldes in der Betriebsstellung der Luntenstoppvorrichtung am Kern des Elektromagneten 26.1. Der Kondensator 40 wird von einer Stromquelle 44 über den Ladewiderstand 42 aufgeladen und speichert nun eine gewisse Energiemenge, die etwa 0,02 Ws beträgt. Der Transistor 41 ist zu dieser Zeit von der Ansteuerschaltung aus gesperrt. Sollte der dieser Spinnstelle zugeordnete Fadenwächter einen Fadenbruch feststellen, so erhält die Ansteuerschaltung 43 ein Signal und gibt einen Stromimpuls an den Transistor 41 ab, der ihn leitend macht. Der Kondensator 40 entlädt sich dann über die Wicklung 30 und den Transistor 41. Der betreffende kurze Stromimpuls erzeugt in der Wicklung 30 das Magnetfeld, das entgegen dem Feld des Permanentmagneten 24 wirkt. Wie beschrieben, wird der Permanentmagnet 24 dann vom Kern des Elektromagneten 26.1 abgestossen, und bewirkt so das Schliessen der Luntenstoppvorrichtung. Weil der Stromverbrauch des Elektromagneten 26 kleingehalten werden kann, kann auch der Kondensator 40 klein gestaltet werden. Eine Ladeleistung von ca. 0,03 W reicht aus, um ihn in genügend kurzer Zeit aufzuladen.

Fig. 7 zeigt eine weitere Ausführungvariante des Magnetsystems, bei dem der Elektromagnet 26.2 einen E-förmigen Kern aufweist mit drei mittels eines Steges verbundenen Schenkeln 25. Die Stromwicklung 30 des Elektromagneten 26.2, welche auf einem Spulenträger 45 angeordnet ist, umfasst den mittleren Schenkel. Der Haltemagnet besteht aus drei Weicheisen-Polstücken 34, sowie zwei je an einer Seite des mittleren Polstückes angeordneten Permanentmagneten 35, wobei die Polarität der beiden Permanentmagnete 35 entgegengesetzt ist. Vom Steg des E-förmigen Kerns steht eine Schraube 46 weg, und zwar in einer Richtung, welche dem mittleren Schenkel 25 entgegengesetzt ist. Das mittlere Polstück 36 ist vorteilhafterweise breiter als die beiden Auesseren ausgebildet, um sicherzugehen, dass im mittleren Polstück keine magnetische Sättigung eintritt. Es hat sich gezeigt, dass eine dünne metallische Scheibe (nicht gezeigt) aus Aluminium oder einem anderem nicht magnetischen bzw. diamagnetischen Material zwischen den Polen der (des) Permanentmagneten und den Schenkeln des Kernes des Elektromagneten mit Vorteil eingesetzt werden kann. Diese Scheibe macht die Anordnungen weniger toleranzempfindlich.

Fig. 8 zeigt eine andere Möglichkeit der Energiespeicherung. Es ist eine einstufige Spannungsverdoppelungskaskade, angeschlossen an eine Wechselspannungsquelle 55 mit der effektiven Spannung Ueff. Ist die Wechselspannung negativ, so wird die Diode 51.1 leitend und der Kondensator 50.2 wird auf die Spitzenspannung der Quelle (2 1/2 mal Ueff) aufgeladen. Während der positiven Halbwelle der Quelle 55 sperrt die Diode 51.1 und am Knoten 53 summieren sich die Spitzenspannung der Quelle 55 und die Spannung am Kondensator. Wenn Schalter 52 offen ist, wird der Kondensator 50.1 allmählich auf die Spannung 2 mal 2 1/2 mal Ueff aufgeladen.

Der Kondensator 50.1 übt eine Funktion aus, welche derjenigen des Kondensators 40 (Fig. 6) entspricht, wobei der Schalter 52 in Fig. 8 dem Transistor 41 der Fig. 6 entspricht. Dementsprechend entlädt sich der kondensator über die nicht gezeigte Wicklung des Elektromagneten, sobald der Schalter 52 geschlossen wird.

Bei gleicher Eingangsspannung kann wesentlich mehr Energie im Kondensator 50.1 gespeichert werden als im Kondensator 40 mit der Schaltung nach Fig. 6, oder für die gleiche Energiemenge ist ein kleinerer Kondensator notwendig. Durch die Verwendung einer Wechselspannungsquelle wird der Ladestrom bei ungeladenen Kondensatoren automatisch begrenzt, auf den verlustbehafteten Widerstand 42, Fig. 6 zur Ladestrombegrenzung kann deshalb verzichtet werden.

Die erfinderische Vorrichtung kann eingesetzt werden, wo ein längliches Fasergebilde (Vorgarn von einem Flyer, Faserband von einer Karde oder Strecke) gespiesen und gegebenenfalls plötzlich angehalten werden muss. Sie ist aber besonders da nützlich, wo viele Spinnstellen nebeneinander angeordnet werden müssen und jede mit der eigenen Vorrichtung ausgerüstet werden muss.

## Patentansprüche

1. Stoppvorrichtung für ein Faserband (12) an einer Textilmaschine, insbesondere einer Ringspinnmaschine, mit einem beweglichen, einen Magneten aufweisenden Teil (20) und mit einem festen, ebenfalls einen Magneten aufweisenden Teil (19), wobei einer der Magnete ein Elektromagnet (26) und der andere Magnet ein Permanentmagnet (24) ist, welche Teile in der Betriebsstellung (Fig. 1) durch das Feld des Permanentmagnets verbunden und durch elektrische Beaufschlagung des Elektromagneten trennbar sind, wodurch der bewegliche Teil in die Klemmstellung (Fig. 2) gelangt, dadurch gekennzeichnet, dass die Trennung der aneinander haftenden Magnete durch magnetische Abstossung erfolgt, wobei der bewegliche Teil als ein schwenkbar gelagerter Hebel (20) mit einem ersten, den Permanentmagneten (24) aufweisenden Arm (23) ausgebildet ist, der nach der Abstossung unter Einwirkung der Schwerkraft in die Klemmstellung gelangt, und wobei der bewegliche Teil einen zweiten Arm (27) mit einer Klemmfläche (22) aufweist, die zwecks Klemmung des Faserbandes (12) mit einer ortsfesten Führungsfläche (13) zusammenwirkt.

2. Stoppvorrichtung nach Anspruch 1, dadurch gekennzeichnet, dass die Klemmkraft auf das Faserband durch die Massenverteilung innerhalb des Hebels (20) bezüglich der schwenkbaren Lagerung (21) und durch den Bewegungsbereich des Hebels zwischen Betriebs- und Klemmstellung veränderbar ist.

3. Stoppvorrichtung nach Anspruch 1, dadurch gekennzeichnet, dass der Hebel einen dritten Arm (28) mit einer Signalflagge (29) aufweist.

4. Stoppvorrichtung nach Anspruch 1, dadurch gekennzeichnet, dass der Elektromagnet (26) beidseits seines Kernes magnetisierbare Schenkel (25) mit je einer Stirnfläche (32) und dass der Permanentmagnet (24) zwei Polstücke (34) mit je einer Stirnfläche (33) aufweist, wobei die Stirnflächen (32, 33) in der Betriebsstellung aneinander haften.

5. Stoppvorrichtung nach Anspruch 1, dadurch gekennzeichnet, dass der Elektromagnet (26) einen E-förmigen Kern aufweist mit drei mittels eines Steges verbundenen Schenkeln (25), dass die Stromwicklung (30) des Elektromagneten den mittleren Schenkel umfasst, dass der Haltemagnet aus drei Weicheisen-Polstücken (34) sowie zwei je an einer Seite des mittleren Polstücks angeordnete Permanentmagneten (35) besteht, wobei die Polarität der beiden Permanentmagnete (35) entgegengeserzt ist.

6. Stoppvorrichtung nach Anspruch 5, dadurch gekennzeichnet, dass das mittlere Polstück (34) breiter ausgebildet ist als die beiden äusseren Polstücke.

7. Stoppvorrichtung nach Anspruch 5, dadurch gekennzeichnet, dass eine Schraube (46) zur Befestigung des Elektromagneten (26) vom Steg des E-förmigen Kerns in der den mittleren Schenkel (25) entgegengesetzten Richtung wegsteht.

8. Stoppvorrichtung nach Anspruch 1, dadurch gekennzeichnet, dass die Stromwicklung (30) des Elektromagnetes mittels eines gesteuerten Schalters (41, 52) an einem Kondensator (40, 50.1) angeschlossen ist, und dass der Kondensator von einer Stromquelle (44, 55) über eine Ladeschaltung (42; 50.2, 51.1, 51.2) aufladbar ist.

9. Stoppvorrichtung gemäss Anspruch 8, dadurch gekennzeichnet, dass die elektrische Schaltung zur Aufladung des Kondensators (50.1) aus nahezu verlustfreien Komponenten aufgebaut ist, bspw. in Form einer Spannungsverdopplerschaltung, bestehend aus Dioden (51.1 und 51.2), sowie dem Kondensator 50.2.

## Claims

1. A stopping device for a sliver (12) in a textile machine, more particularly a ring spinning machine, comprising a movable part (20) having a magnet, and comprising a fixed part (19) which also has a magnet, one of the magnets being an electromagnet (26) and the other magnet being a permanent magnet (24), which parts when in the operating position (Fig. 1) are connected by the field of the permanent magnet and are separable by electrical actuation of the electromagnet so that the movable part passes into the clamping position (Fig. 2), characterised in that the separation of the magnets sticking to one another is effected by magnetic repulsion, the movable part being in the form of a pivotally mounted lever (20) having a first arm (23) comprising the permanent magnet (24), and after repulsion the movable part passing into the clamping position in response to gravity, the movable part comprising a second arm (27) with a clamping surface (22) which cooperates with a stationary guide surface (13) for the purpose of clamping the sliver (12).

2. A stopping device according to claim 1, characterised in that the clamping force on the sliver is variable through the agency of the mass distribution within the lever (20) with respect to the pivotal mounting (21) and through the agency of the range of movement of the lever between the operating position and the clamping position.

3. A stopping device according to claim 1, characterised in that the lever has a third arm (28) with a signal flag (29).

4. A stopping device according to claim 1, characterised in that the electromagnet (26) has magnetizable limbs (25) on either side of its core, each limb having an end face (32), and the permanent magnet (24) comprises two pole pieces (34) each having an end face (33), the end faces (32, 33) sticking to one another in the operating position.

5. A stopping device according to claim 1, characterised in that the electromagnet (26) has an E-shaped core comprising three limbs (25) connected by a web, the electromagnet winding (30) engages around the middle limb, the holding magnet consists of three soft-iron pole pieces (34) and two permanent magnets (35) each disposed on one side of the middle pole piece, the polarity of the two permanent magnets (35) being opposed.

6. A stopping device according to claim 5, characterised in that the middle pole piece (34) is made wider than the two outer pole pieces.

7. A stopping device according to claim 5, characterised in that a screw (46) for securing the electromagnet (26) projects from the web of the E-shaped core in the direction opposed to the middle limb (25).

8. A stopping device according to claim 1, characterised in that the electromagnet winding (30) is connected to a capacitor (40, 50.1) by means of a controlled switch (41, 52) and the capacitor is chargeable from a current source (44, 55) via a charging circuit (42; 50.2, 51.1, 51.2).

9. A stopping device according to claim 8, characterised in that the electrical circuit for charging the capacitor (50.1) is made up of substantially loss-free components, for example in the form of a voltage doubler circuit consisting of diodes (51.1 and 51.2), and the capacitor (50.2).

## Revendications

1. Dispositif d'arrêt pour un ruban de fibres (12) d'une machine textile, particulièrement d'une machine à filer à anneaux, comprenant une partie mobile (20) possédant un aimant, et une partie fixe (19) possédant également un aimant, et où un des aimants est un électro-aimant (26) et l'autre aimant est un aimant permanent (24), parties qui, dans la position opérationnelle (figure 1), sont raccordées par le champ de l'aimant permanent et sont séparables par la charge en électricité de l'électro-aimant, de manière à ce que la partie mobile vienne dans la position de pinçage (figure 2), caractérisé par le fait que la séparation des aimants collant ensemble se fait par la répulsion magnétique, et où la partie mobile possède une forme de levier (20) monté d'une manière pivotante, ayant un premier bras (23) comprenant l'aimant permanent (24), bras qui, après la répulsion, passe dans la position de pinçage sous l'influence de la pesanteur, et où la partie mobile possède un deuxième bras (27) avec une surface de pinçage (22) qui coopère avec une surface de guidage (13) stationnaire, ayant pour but le pinçage du ruban de fibres (12).

2. Dispositif d'arrêt selon revendication 1, caractérisé par le fait que la force de pinçage agissant sur le ruban de fibres est variable en fonction de la répartition des masses à l'intérieur du levier (20) par rapport au montage pivotant (21), et par la zone de mouvements du levier entre les positions opérationnelle et de pinçage.

3. Dispositif d'arrêt selon revendication 1, caractérisé par le fait que le levier possède un troisième bras (28) avec un drapeau de signalisation (29).

4. Dispositif d'arrêt selon revendication 1, caractérisé par le fait que l'électro-aimant (26) possède, de chaque côté de son noyau, des jambes (25) magnétisables ayant chacune une face frontale (32), et l'aimant permanent (24) possède deux parties polaires (34) ayant chacune une face frontale (33), les faces frontales (32, 33) étant collées l'une contre l'autre dans la position opérationnelle.

5. Dispositif d'arrêt selon revendication 1, caractérisé par le fait que l'électro-aimant (26) possède un noyau en forme de E avec trois jambes (25) reliées au moyen d'une barrette, que le solénoïde (30) de l'électro-aimant est réalisé sur la jambe du milieu, que l'aimant de maintien est constitué de trois pièces polaires en acier doux (34) et deux aimants permanents (35) disposés chacun de chaque côté de la pièce polaire du milieu, la polarité des deux aimants permanents (35) étant opposée.

6. Dispositif d'arrêt selon revendication 5, caractérisé par le fait que la pièce polaire du milieu (34) est faite plus large que les deux pièces polaires extérieures.

7. Dispositif d'arrêt selon revendication 5, caractérisé par le fait qu'une vis (46), servant à la fixation de l'électro-aimant (26), ressort de la barrette du noyau en forme de E dans le sens opposé à la jambe du milieu (25).

8. Dispositif d'arrêt selon revendication 1, caractérisé par le fait que le solénoïde (30) de l'électro-aimant est connecté avec un condensateur (40, 50.1) au moyen d'un interrupteur commandé (41, 52), et que le condensateur peut être mis en charge à l'aide d'une source de courant (44, 55) par l'intermédiaire d'un circuit de charge (42; 50.2, 51.1, 51.2).

9. Dispositif d'arrêt selon revendication 8, caractérisé par le fait que le circuit électrique pour la mise en charge du condensateur (50.1) est constitué de composants n'ayant presque pas de pertes, par exemple sous forme d'un circuit doubleur de tension, constitué de diodes (51.1 et 51.2) ainsi que du condensateur (50.2).
